# EUROPÄISCHE PATENTSCHRIFT

(11) **EP 3 863 860 B1**
(45) Veröffentlichungstag und Bekanntmachung des Hinweises auf die Patenterteilung: **03.12.2025**
(21) Anmeldenummer: 19805379.5
(22) Anmeldetag: 08.10.2019
(51) Int. Cl.: B41J 2/18, B41J 2/19, B41J 2/195

(54) **ZIRKULATIONSVORRICHTUNG FÜR EIN FLÜSSIGES STOFFGEMISCH IN EINEM BEHÄLTER**
CIRCULATION APPARATUS FOR A LIQUID MIXTURE OF SUBSTANCES IN A CONTAINER
DISPOSITIF DE CIRCULATION POUR UN MÉLANGE DE SUBSTANCES LIQUIDES DANS UN CONTENANT

(30) Priorität: 08.10.2018 DE 102018007916
(43) Veröffentlichungstag der Anmeldung: 18.08.2021
(73) Patentinhaber: Franck, Jan, 95466 Weidenberg (DE)
(72) Erfinder: Franck, Jan, 95466 Weidenberg (DE)
(74) Vertreter: Küchler, Stefan
(86) Internationale Anmeldenummer: PCT/IB2019/058548
(87) Internationale Veröffentlichungsnummer: WO 2020/075058

(56) Entgegenhaltungen:
- EP-A1- 3 339 039
- DE-A1- 102013 110 108
- US-B2- 8 388 118
- US-B2- 8 833 915

## Beschreibung

Die Erfindung richtet sich auf eine Vorrichtung zum Zirkulieren eines in einem Behälter bevorrateten, flüssigen Stoffgemischs, beispielsweise einer Lösung, Emulsion oder Suspension, umfassend eine Zirkulationspumpe, die das flüssige Stoffgemisch in dem Behälter durch einen externen Leitungskreislauf zirkulieren lässt, so dass eine Entmischung innerhalb des Behälters vermieden ist, auch wenn in diesem keine mechanische Rühreinrichtung angeordnet ist.

US8833915B2 beschreibt eine Vorrichtung nach dem Oberbegriff des Anspruchs 1.

Diverse Flüssigkeiten, insbesondere flüssige Stoffgemische, so auch Tinten für den Digitaldruck, sind manchmal nicht stabil, und Pigmente, gelöste Stoffe, etc. können sich absetzen, wenn die Flüssigkeit nicht permanent in Bewegung gehalten wird - nicht nur in einem Vorratsbehälter, bspw. einem Tinten-Tank, sondern auch in einer Verarbeitungseinrichtung, bspw. in einern Druckkopf, lm Stand der Technik, beispielsweise in Labors, werden Rührer verwendet, um eine Entmischung solcher flüssiger Stroffgemische zu vermeiden,

Auch in Tinfentanks gibt es solche integrierten Rührer, welche die Tinte ständig in Bewegung halten, wie die beigefügte Fig. 2 zeigt, die einen typischen Stand der Technik beschreibt: lm Rahmen eines Drucksystems 21 wird aus einem Tintenvorratsbehälter 22 über eine Leitung 23 ein Druckkopf 24 mit Tinte 25 gespeist. Damit die Tinte 25 sich in dem Tintenvorratsbehälter 22 nicht entmischt, ist dort ein Rührer 26 vorgesehen, dessen Welle 27 durch das Gehäuse 28 des Tintenvorratsbehälters 22 nach außen geführt ist. Ein solcher Rührer 26 ist aber aufwändig, denn der Tintenvorratsbehälter 22 soll meistens gegenüber der Atmosphäre luftdicht abgeschlossen sein, während die Mechanik oder Elektrik des Rührers 26 - also die Welle 27 oder Kabel, etc. - aus dem Tintenvorratsbehälter 22 herausgeführt werden muss. Eine Zirkulation der Tinte 25 durch den Druckkopf 24 ist dabei nicht vorgesehen.

Deshalb wurden in der JP H05-185600 bereits Magnetrührer vorgesehen, also Magnetkörper innerhalb eines Tintentanks, welche auf ein von außen angelegtes Magnetfeld reagieren und rotieren und dadurch die Tinte vermischen. Andererseits muss dabei dennoch bei jedem Wechsel eines Tintenvorratsbehälters zuerst der Magnetkörper ausgebaut und in einen neuen Tintenvorratsbehälter eingesetzt werden, was äußerst umständlich ist.

Die DE 600 11 928 T2 beschreibt einen anderen Weg; hier wird auf Rührer innerhalb eines Tintenbehälters vollständig verzichtet, und statt dessen ist eine Tintenzirkulation vorgesehen, wobei ein erstes von zwei in den Behälter mündenden Rohren mit dem Sauganschluss einer Pumpe verbunden ist, deren Druckanschluss mit dem zweiten Rohr verbunden ist. Dadurch wird die Tinte ständig in Umlauf gehalten und auf diese Weise eine Entmischung vermieden, so dass kein Rührer mehr erforderlich ist.

Keines dieser Dokumente widmet sich jedoch der weiteren Problematik, wie innerhalb eines druckempfindlichen Bauteils, insbesondere innerhalb eines Druckkopfs, ein möglichst gleichmäßiger, zeitlich konstanter Druck aufrechterhalten werden kann, damit der Druckkopf mit stets gleicher Qualität druckt.

Bei derzeit erhältlichen Drucksystemen wird dazu entweder versucht, innerhalb der Zuflussleitung eines Tintendruckkopfs eine aktiv betriebene Pumpvorrichtung zu installieren oder in der Abflussleitung eine aktiv betriebene Saugvorrichtung. Diese Technik hat sich jedoch nicht bewährt, weil Pump- oder Saugvorrichtungen technisch kaum in die Lage versetzt werden können, eine wirklich konstante, d.h. von Druckschwingungen oder -wellen freie Druckdifferenz dauerhaft aufrechtzuerhalten,

Andererseits wurde auch schon versucht, zwei Tintenbehälter vorzusehen, welche mit unterschiedlichem Innendruck betrieben werden, so dass durch diese Druckdifferenz ein Tintenfluss zustande kommt. Dies erfordert jedoch eine ständig aktive Druckregelung, um das infolge des Tintenverbrauchs zunehmende Leervolumen oberhalb der Flüssigkeit des Behälters mit höherem Innendruck und das in dem anderen Behälter gleichermaßen abnehmende Leervolumen zu kompensieren.

Es gibt auch eine Variante, wobei zwei Tintenbehälter auf unterschiedlicher Höhe oder mit unterschiedlichem Füllstand vorgesehen sind, wobei die Druckdifferenz durch die unterschiedlichen Pegelstände verursacht wird. Dies erfordert jedoch eine ständig aktive Füllstandsregelung, um das infolge des Tintenverbrauchs abnehmende Flüssigkeitsvolumen in dem stromaufwärtigen Behälter und das in dem anderen Behälter gleichermaßen zunehmende Flüssigkeitsvolurnen zu kompensieren.

Darüber hinaus werden in diesen beiden Fällen jeweils zwei Tintenbehälter pro Druckkopf bzw. Druckfarbe benötigt, was einen erhöhten Platzbedarf darstellt. Ferner ist bei einem solchen System ein aktives Ändern der Durchflussmenge nur schwer möglich, da Füllstände und Drücke in den Behältern nicht einfach verändert werden können, ohne dass der Druckkopf tropft oder Luft zieht, etc. Schließlich sind derartige Systeme bei Tintenbehältern ohne Zirkulation nicht einfach nachzurüsten, denn ein Standard-Tintenbehälter ohne Zirkulation hat nur maximal eine Heizung und eine Voll-/Leer-Arizeige mit Nachfüllfunktion; bei einem Upgrade des Drucksystems für eine Zirkulation unter Verwendung von zwei Behältern muss daher alles getauscht werden,

Aus den Nachteilen des beschriebenen Standes der Technik resultiert das die Erfindung initiierende Problem, eine gattungsgemäße Zirkulationsvorriclitung derart weiterzubilden, dass gleichzeitig in dem druckempfindlichen Bauteil - beispielsweise in einem Druckkopf - stets ein zeitlich konstanter, gleichbleibender Druck aufrecht erhalten werden kann.

Die Lösung dieses Problems gelingt bei einer gattungsgemäßen Zirkulationsvorrichtung durch ein Venturirohr, dessen Hauptleitung in den externen Leitungskreislauf eingeschalten ist; sowie eine Leitung, welche einen Ausgangsanschluss des druckempfindlichen Bauteils mit dem Sauganschluss des Venturirohrs verbindet.

Mit einer solchen Anordnung ist es möglich, Flüssigkeit, insbesondere Tinte, durch ein druckempfindliches Bauteil, insbesondere durch einen Druckkopf, zirkulieren zu lassen; Bei einem solchen Drucksystem fliesst die Tinte quasi an den Düsen vorbei und wird ständig in Bewegung gehalten, um ein Absetzen von Pigmenten, etc. zu verhindern. Gleichzeitig können Düsenausfälle durch Luftbläschen verhindert bzw. behoben werden, weil die kleinen Bläschen durch die Zirkulation weitertrasportiert werden, etc.

Im Stand der Technik gibt es unterschiedliche Druckköpfe; beispielsweise solche, welche einen Durchfluss von 1-5 ml/min benötigen; andere benötigen einen Durchfluss von 100-300 ml/min.

Die Zirkulation durch den Druckkopf sollte möglichst pulslos sein, sprich ein kontinuierlicher Tintenfluss, da Pumpimpulse, bzw. Druckimpulse aufgrund der Trägheit der Tinte zum Tropfen des Kopfs oder zum Einziehen von Luft führen würden, und damit der Druckkopf nicht mehr ordentlich druckt. Daher wird eine möglichst pulslose Pumpe benötigt, z.B. eine Membranpumpe oder Propellerpumpe, und ein Venturirohr mit Sauganschluss. Die besagte Pumpe pumpt aus dem Tintentank im Kreis wieder in den Tintentank hinein; dadurch ist die Tinte ständig in Bewegung, und auf einen Rührer kann verzichtet werden.

An derjenigen Stelle, an welcher die Tinte aus der Pumpe wieder in den Tank hinein gepumpt wird, ist ein Venturirohr angeschlossen, das mit dem Zirkulationsausgang des Druckkopfes verbunden ist. Mittels dieses Venturirohrs wird kontinuierlich und nahezu pulslos Tinte durch den Druckkopf hindurchgesaugt und landet dabei wieder in einem Behälter; bevorzugt in dem selben Behälter, welcher auch den Druckkopf mit Tinte speist. Durch Einstellen der Förderleistung der verwendeten Pumpe, und/oder durch Verwendung verschiedener Venturirohre und/oder Durchflussbegrenzer lassen sie beliebige Zirkulationsraten erzielen.

Durch die erfindungsgemäße Anordnung kann eventuell auf einen aktiven Unterdruck bzw. auf eine Unterdrucksteuerung im Tintenbehälter verzichtet werden, sofern der Saugdruck des Venturirohrs für den Druckkopf ausreichend ist, insbesondere wenn der Tintenbehälter über dem Druckkopf angeordnet ist.

Das erfindungsgemäße System ist sehr klein, kann jederzeit nachgerüstet werden, ist einfach zu steuern und zu implementieren und bedarf so gut wie keiner Überwachung.

Dabei ist es unberheblich, ob die Flüssigkeit in einem kleinen Behälter zirkuliert oder in einen grösseren zurückgeführt wird, etc.

Natürlich kann ferner in dem Behälter eine Entgasungseinheit vorgesehen sein, und/oder ein Filter, und/oder eine Heizung, etc.

Es hat sich als günstig erwiesen, dass der externe Leitungskreislauf nicht über das druckempfindliche Bauteil geschlossen ist, sondern unmittelbar geschlossen ist, also quasi einen Bypass zu dem druckempfindlichen Bauteil darstellt. Dadurch wird der Mischvorgang innerhalb des Vorrats- und Speisebehälters von dem Betrieb des druckempfindlichen Bauteils - insbesondere eines Druckkopfs - vollständig entkoppelt.

Aus eben diesem Grund sollte auch der Leitungskreislauf zwischen dem Vorrats- und/oder Speisebehälter und dem druckempfindlichen Bauteil nicht über die Zirkulationspumpe geschlossen sein, sondern einen Bypass zu der Zirkulationspumpe darstellen.

Ferner hat es sich bewährt, dass die Hauptleitung des Venturirohrs stromabwärts der Zirkulationspumpe in deren Leitungskreislauf eingeschalten ist. Somit vereinigen sich die beiden Kreisläufe - der Kreislauf der Zirkulationspumpe einerseits und der Kreislauf des druckempfindlichen Bauteils andererseits - erst in dem Venturirohr und strömen von dort gemeinsam zu dem Behälter zurück. Abgesehen von dieser Strömungsvereinigung sind die beiden Strömungen weitestgehend entkoppelt, so dass von der Zirkulationspumpe trotz aller Gegenmaßnahmen ggf. hervorgerufene Druckschwankungen nicht zu dem druckempfindlichen Bauteil gelangen können.

Das druckempfindliche Bauteil wird an seinem Eingangsanschluss unmittelbar aus dem Behälter gespeist; idealerweise ist dazu keine Pumpvorrichtung erforderlich, sondern eine einfache Leitungsverbindung genügt; selbst ein Druckgefälle - wie es bspw. durch eine erhöhte Anordnung des Behälters gegenüber dem Druckkopf bewirkt werden könnte - wird nicht benötigt.

Vielmehr wird das für die Ausbildung einer Strömung erforderliche Druckgefälle durch das Venturirohr hervorgerufen, welches an seinem Sauganschluss einen Unterdruck erzeugt. Mit anderen Worten, die Strömung innerhalb des über das druckempfindliche Bauteil geschlossenen Kreislaufs wird nur über ein Druckgefälle aufrechterhalten, welches auf die Saugleistung des Venturirohrs zurückzuführen ist.

Indem über das Venturirohr eine Rückleitung von dem druckempfindlichen Bauteil zu dem Behälter geschalten ist, schließt sich der Kreislauf durch das druckempfindliche Element, und unverbrauchte Flüssigkeit gelangt wieder in den Behälter zurück, wo sie unmittelbar für eine folgende Verwendung zur Verfügung steht.

Wenn der über das druckempfindliche Bauteil geschlossene Kreislauf frei von Pumpen ist, ergibt sich ein optimal gleichmäßiges Druckgefälle über dem druckempfindlichen Bauteil, so dass dieses optimale Betriebsbedingungen vorfindet.

In der Saugleitung zwischen dem Ausgangsanschluss des druckempfindlichen Bauteils und dem Sauganschluss des Venturirohrs kann ein Rückschlagventil vorgesehen sein, welches einen Rückstrom zu dem Ausgangsanschluss des druckempfindlichen Bauteils verhindert. Dadurch ist eine Strömungsumkehr innerhalb des druckempfindlichen Auteils vollkommen ausgeschlossen, selbst wenn die Zirkulationspumpe ausfallen sollte.

Ferner besteht die Möglichkeit, in der Saugleitung zwischen dem Ausgangsanschluss des druckempfindlichen Bauteils und dem Sauganschluss des Venturirohrs eine Reduziereinrichtung vorzusehen, um die Strömungsmenge von dem Ausgangsanschluss des druckempfindlichen Bauteils zu begrenzen. Dadurch kann die Zirkulationsgeschwindigkeit an die Erfordernisse des druckempfindlichen Bauteils individuell angepasst werden.

Bevorzugt ist eine solche Reduziereinrichtung als einstellbares Reduzierventil ausgebildet, damit die Zirkulationsgeschwindigkeit durch das druckempfindliche Bauteil jederzeit neu eingestellt werden kann.

Es liegt im Rahmen der Erfindung, dass die Ein- und Auslassleitung an dem Vorrats- oder Speisebehälter im Bereich von dessen Gehäuseboden mündet, so dass eine Zirkulation aufrechterhalten werden kann, solange noch so viel Flüssigkeit in dem Behälter ist, dass die Mündung der Auslassleitung nicht trocken fällt.

Da in dem Vorratsbehälter kein Rührer benötigt wird, kann der Vorratsbehälter im Inneren frei von beweglichen Elementen gehalten werden. Daher kann der Tintenbehälter auch als austauschbarer Mehrweg- oder Wegwerfbehälter ausgebildet sein und jederzeit schnell ersetzt werden, damit der Druckvorgang nur kurz unterbrochen werden muss.

Ferner empfiehlt die Erfindung, als Zirkulationspumpe eine kontinuierlich fördernde Pumpe zu verwenden, beispielsweise eine Membranpumpe oder eine Propellerpumpe. Je weniger Druckschwankungen eine solche Pumpe erzeugt, um so weniger wird der Betrieb der druckempfindlichen Baugruppe beeintröächtigt-

Schließlich entspricht es der Lehre der Erfindung, dass der Behälter ein Tintenvorratsbehälter ist, und/oder dass das druckempfindliche Bauteil ein Tintendruckkopf ist. Bei Drucksystemen lässt sich die Erfindung mit besonderem Vorteil einsetzen, weil dort zumeist eine hohe Konstanz des Druckgefälles über dem Tintendruckkopf erforderlich ist, um optimale Druckergebnisse zu erzielen.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: einen schematischen Verrohrungsplan eines erfindungsgemäßen Tintendrucksystems; sowie
- Fig. 2: ein Tintendrucksystem gemäß dem Stand der Technik.

Im Rahmen eines erfindungsgemäßen Drucksystems 1 ist ein Tintenvorratsbehälter 2 vorgesehen, der über eine Leitung 3 einen Druckkopf 4 mit Tinte 5 speist.

Allerdings ist in dem Tintenvorratsbehälter 2 kein Rührwerk vorgesehen. Stattdessen wird eine Entmischung der Tinte 5 dadurch vermieden, dass sie über einen exteren Kreislauf 6 ständig in Bewegung gehalten wird. Dazu dient eine Zirkulationspumpe 7, die über ihre Saugleitung 8 wie auch über ihre Druckleitung 9, 10 jeweils mit dem Tintenvorratsbehälter 2 verbunden ist, so dass die Tinte 5 durch den externen Kreislauf 6 zirkuliert.

In der Druckleitung 9, 10 der Zirkulationspumpe 7, also stromabwärts derselben, ist ein Venturirohr 11 derart eingeschalten, dass es von der in dem Kreislauf 6 zirkulierenden Tinte 5 durchströmt wird.

Das Venturirohr 11 besteht aus einem glattwandigen Rohrstück, dessen inneres Lumen sich an einer Stelle im Querschnitt verengt, beispielsweise auf 90 % des normalen Rohrinnenquerschnitts oder weniger, vorzugsweise auf 80 % des normalen Rohrinnenquerschnitts oder weniger, bevorzugt auf 60 % des normalen Rohrinnenquerschnitts oder weniger, insbesondere auf 40 % des normalen Rohrinnenquerschnitts oder weniger, oder gar auf 30 % des normalen Rohrinnenquerschnitts oder weniger. Noch stärkere Einengungen sind denkbar, beispielsweise auf 25 % des normalen Rohrinnenquerschnitts oder weniger, vorzugsweise auf 20 % des normalen Rohrinnenquerschnitts oder weniger, bevorzugt auf 15 % des normalen Rohrinnenquerschnitts oder weniger, insbesondere auf 10 % des normalen Rohrinnenquerschnitts oder weniger.

Die Verengung des Querschnitts des Venturirohrs 11 kann beispielsweise durch zwei gegeneinander gerichtete, konische oder sich in sonstiger Weise von ihren peripheren Enden zu ihren einander zugewandten Enden hin verjüngende Rohrabschnitte 12, 13 bewirkt werden, die an der Stelle ihres geringsten Durchmessers miteinander verbunden sind. An dieser Stelle ist ein dritter, seitlicher Anschluss 14 vorgesehen, an welchem beim Betrieb der Venturidüse 11 ein Unterdruck anliegt, und welcher deshalb als Sauganschluss 14 bezeichnet werden soll.

Bevorzugt weist das Venturirohr 11 neben den peripheren Mündungen seiner beiden Rohrabschnitte 12, 13 und dem Sauganschluss 14 keine weiteren Öffnungen auf, ist also im Innenraum von dem umgebenden, atmosphärischen Druck unabhängig.

Das Venturirohr 11 sollte aus einem festen Material bestehen, wie beispielsweise Metall oder einem festen, strukturstabilen Kunststoff, so dass es sich unter dem Einfluss einer Druckdifferenz zwischen Außen- und Innenraum nicht verformt.

Darüber hinaus sollte der Mantel des Venturirohrs 11 sowohl flüssigkeitsdicht sein, damit keine Tinte austreten kann, als auch gasdicht, so dass bei einem inneren Unterdruck weder Luft noch ein sonstige Gas in den Innenraum hineindiffundiert.

Eine weitere Besonderheit der Erfindung ist, dass der zentrale, verjüngte Bereich des Venturirohrs 11 bevorzugt auf dem selben Niveau liegen sollte wie die beiden Rohrabschnitte 12, 13. Dies kann bspw. dadurch bewirkt werden, dass das Venturirohr 11 horizontal ausgerichtet ist wie in Fig. 1 wiedergegeben.

Die peripheren Enden der konischen Rohrabschnitte 12, 13 sind in die Druckleitung 9, 10 der Zirkulationspumpe 7 eingeschalten und bilden die Hauptleitung der Venturidüse bzw. des Venturirohrs 11. Der Sauganschluss 14 des Venturirohrs ist über eine Saugleitung 15 mit dem ablaufseitigen Anschluss 16 des Druckkopfs 4 verbunden, so dass der Unterdruck gegenüber dem normalen Betriebsdruck an dem zulaufseitigen Anschluss 17 des Druckkopfs 4 eine Druckdifferenz hervorruft, die eine Strömung zur Folge hat.

Um diese Druckdifferenz genau auf den von dem betreffenden Druckkopf 4 benötigten. Wert einstellen zu können, kann in die Saugleitung 15 eine Reduziereinrichtung eingeschalten sein. Dabei kann es sich um ein einstellbares Reduzierventil 18 handeln.

Weiterhin sieht die Erfindung vor, dass in der Saugleitung 15 noch ein Rückschlagventil 19 eingeschalten ist, um ein Rückströmen von Tinte in der Saugeitung 15 zu vermeiden, selbst wenn die Zirkulationspumpe 7 ausgeschalten wird oder ausfällt.

Da die Druckdifferenz p_{Δ} über dem Druckkopf 4 von der Höhe des Flüssigkeitspegels 20 der Tinte 5 in dem Tintenvorrats- und/oder -speisebehälter 2 ist, kann dieser Behälter 2 ohne Nachfüllen so lange betrieben werden, so lange die Leitungen 3, 8 nicht trockenfallen.

Für das Venturirohr. 11 gilt die Bernoulli-Gleichung, wobei der Index 1 auf die Parameter im Zulaufanschluss bzw. Rohrabschnitt 12 Bezug nimmt, der Index 2 auf die Parameter im Sauganschluss 14: $\left({p}_{1}-{p}_{2}\right) + ρ * g * \left({h}_{1}-{h}_{2}\right) = \frac{1}{2} * ρ * {{v}_{2}}^{2} * \left[1-{\left({A}_{2}{/ A}_{1}\right)}^{2}\right] ,$ wobei p der Druck am jeweiligen Ort+ ist, h die Höhe am jeweiligen Ort, A der lichte Strömungsquerschnitt am jeweiligen Ort, v die Strömungsgeschwindigkeit am jeweiligen Ort, sowie p die Dichte der Tinte und g die Erdbeschleunigung,
bzw.: ${p}_{2} - {p}_{1} = ρ * g * \left({h}_{1}-{h}_{2}\right) - \frac{1}{2} * ρ * {{v}_{2}}^{2} * \left[1-{\left({A}_{2}{/ A}_{1}\right)}^{2}\right] ;$ ${p}_{2} = {p}_{1} + ρ * g * \left({h}_{1}-{h}_{2}\right) - \frac{1}{2} * ρ * {{v}_{2}}^{2} * \left[1-{\left({A}_{2}{/ A}_{1}\right)}^{2}\right] .$

Wenn der Höhenunterschied (h₁ - h₂) vernachlässigbar klein ist - also insbesondere wenn das Venturirohr 11 horizontal ausgerichtet ist oder wenn seine Abmessungen klein sind - vereinfacht sich die Formel zu: ${p}_{2} = {p}_{1} - \frac{1}{2} * ρ * {{v}_{2}}^{2} * \left[1-{\left({A}_{2}{/ A}_{1}\right)}^{2}\right] .$

Im Weiteren soll angenommen werden, dass die Dichte ρ der Tinte etwa 1 kg/dm³ ist.

Ferner ist davon auszugehen, dass der Druck p₁; bei laufender Zirkulationspumpe 7 größer ist als der Gewichtsdruck pₜ am Boden des Tintenvorratsbehälters 2 und auch größer als der umgebende Atmosphärendruck pₐ. Insbesondere gilt mit der von der Leistung der Zirkulationspumpe 7 herrührenden Druckerhöhung p_{z}: ${p}_{1} = {p}_{t} + ρ * g * \left({h}_{t}-{h}_{1}\right) + {p}_{z} ,$

Der Gewichtsdruck p_{d} am zulaufseitigen Anschuss 17 des Druckkopfs 4 ist abhängig von der Höhe h_{d} des zulaufseitigen Anschusses 17 des Druckkopfs 4 im Verhältnis zu der Höhe hₜ des Auslasses am Boden des Tintenvorratsbehälters 2: ${p}_{d} = {p}_{t} + ρ * g * \left({h}_{t}-{h}_{d}\right) .$

Am Sauganschluss 14 soll jedoch ein Unterdruck p₂ anliegen, derart, dass am ablaufseitigen Anschluss 16 des Druckkopfs 4 ein Unterdruck p_{Δ.} < 0 gegenüber dem Gewichtsdruck p_{d} am zulaufseitigen Anschuss 17 des Druckkopfs 4 herrscht: ${p}_{2} = {p}_{d} + {p}_{Δ} = {p}_{t} + ρ * g * \left({h}_{t}-{h}_{d}\right) + {p}_{Δ} ,$ und zwar um mehr als die Differenz ρ * g * (h₂ - h_{d}) verringert: ${p}_{2} + ρ * g * \left({h}_{2}-{h}_{d}\right) = {p}_{d} + {p}_{Δ} = {p}_{t} + ρ * g * \left({h}_{t}-{h}_{d}\right) + {p}_{Δ} ,$ d.h.: ${p}_{2} + ρ * g * \left({h}_{2}-{h}_{d}\right) = {p}_{t} + ρ * g * \left({h}_{t}-{h}_{d}\right) + {p}_{Δ} ,$ ${p}_{2} = {p}_{t} + ρ * g * \left({h}_{t}-{h}_{d}\right) - ρ * g * \left({h}_{2}-{h}_{d}\right) + {p}_{Δ} ,$ ${p}_{2} = {p}_{t} + ρ * g * \left({h}_{t}-{h}_{2}\right) + {p}_{Δ} .$ ${p}_{2} = {p}_{1} - \frac{1}{2} * ρ * {{v}_{2}}^{2} * \left[1-{\left({A}_{2}/{A}_{1}\right)}^{2}\right] = {p}_{t} + ρ * g * \left({h}_{t}-{h}_{2}\right) + {p}_{Δ} .$ $\begin{matrix}{p}_{2} = {p}_{t} + ρ * g * \left({h}_{t}-{h}_{1}\right) + {p}_{z} - \frac{1}{2} * ρ * {{v}_{2}}^{2} * \left[1-{\left({A}_{2}/{A}_{1}\right)}^{2}\right] = \\ = {p}_{t} + ρ * g * \left({h}_{t}-{h}_{2}\right) + {p}_{Δ} .\end{matrix}$

Falls h₁ ≈ h₂ ist, gilt: $\begin{matrix}{p}_{2} \approx {p}_{t} + ρ * g * \left({h}_{t}-{h}_{2}\right) + {p}_{z} - \frac{1}{2} * ρ * {{v}_{2}}^{2} * \left[1-{\left({A}_{2}/{A}_{1}\right)}^{2}\right] = \\ = {p}_{t} + ρ * g * \left({h}_{t}-{h}_{2}\right) + {p}_{Δ} .\end{matrix}$ ${p}_{z} - \frac{1}{2} * ρ * {{v}_{2}}^{2} * \left[1-{\left({A}_{2}/{A}_{1}\right)}^{2}\right] = {p}_{Δ} .$ $\frac{1}{2} * ρ * {{v}_{2}}^{2} * \left[1-{\left({A}_{2}/{A}_{1}\right)}^{2}\right] = {p}_{z} - {p}_{Δ} .$ ${{v}_{2}}^{2} * \left[1-{\left({A}_{2}/{A}_{1}\right)}^{2}\right] = 2 * \left({p}_{z}+\left|{p}_{Δ}\right|\right) / ρ .$ ${{v}_{1}}^{2} * {\left({A}_{1}/{A}_{2}\right)}^{2} * \left[1-{\left({A}_{2}/{A}_{1}\right)}^{2}\right] = \left({p}_{z}+\left|{p}_{Δ}\right|\right) * 2 / ρ .$ ${{v}_{1}}^{2} * \left[{\left({A}_{1}/{A}_{2}\right)}^{2}-1\right] = \left({p}_{z}+\left|{p}_{Δ}\right|\right) * 2 / ρ .$ $\left[{\left({A}_{1}/{A}_{2}\right)}^{2}-1\right] = \left({p}_{z}+\left|{p}_{Δ}\right|\right) * 2 / \left(ρ*{{v}_{1}}^{2}\right) .$

Demnach lässt sich das Querschnittsverhältnis (A₁/A₂) zwischen dem Zulauf 12 des Venturirohrs 11 und dessen Sauganschluss 14 gemäß obiger Formel aus dem Pumpdruck p_{z} der Zirkulationspumpe 7, der gewnschten Druckdifferenz p_{Δ} über dem Druckkopf 4 und der Strömungsgeschwindigkeit v₁ in der Zuleitung 12 unter Berücksichtigung der Dichte ρ der Tinte bestimmen.

Verschiedene Modifikationen der erfindungsgemäßen Anordnung sind möglich. Insbesondere können verschiedene Ventile und/oder Querschnittsreduzierungen jeweils auch an einer anderen Stelle des betreffenden Kreislaufs eingefügt werden. Außerdem können nach diesem Prinzip auch mehrere Druckköpfe eines Drucksystems an ein gemeinsames Venturirohrs angeschlossen sein oder jeder Druckkopf ist an ein eigenes Venturirohr angeschlossen,

**Bezugszeichenliste**

| | | | |
|---|---|---|---|
| 1 | Drucksystem | 26 | Rührer |
| 2 | Tintenvorratsbehälter | 27 | Welle |
| 3 | Leitung | 28 | Gehäuse |
| 4 | Druckkopf | | |
| 5 | Tinte | | |
| 6 | Kreislauf | | |
| 7 | Zirkulationspumpe | | |
| 8 | Saugleitung | | |
| 9 | Druckleitung | | |
| 10 | Druckleitung | | |
| 11 | Venturirohr | | |
| 12 | zulaufseitiger Rohrabschnitt | | |
| 13 | ablaufseitiger Rohrabschnitt | | |
| 14 | Sauganschluss | | |
| 15 | Saugleitung | | |
| 16 | ablaufseitiger Anschluss | | |
| 17 | zulaufseitiger Anschluss | | |
| 18 | Reduzierventil | | |
| 19 | Rückschlagventil | | |
| 20 | Flüssigkeitspegel | | |
| 21 | Drucksystem | | |
| 22 | Tintenvorratsbehälter | | |
| 23 | Leitung | | |
| 24 | Druckkopf | | |
| 25 | Tinte | | |

## Patentansprüche

1. Vorrichtung zum Zirkulieren eines in einem Behälter (2) bevorrateten, flüssigen Stoffgemischs (5), beispielsweise einer Lösung, Emulsion oder Suspension, umfassend
a) eine Zirkulationspumpe (7), die das flüssige Stoffgemisch (5) in dem Behälter (2) durch einen externen Leitungskreislauf (6) zirkulieren lässt, so dass eine Entmischung innerhalb des Behälters (2) vermieden ist, auch wenn in diesem keine mechanische Rühreinrichtung angeordnet ist,
b) ein Venturirohr (11), dessen Hauptleitung (12,13) in den externen Leitungskreislauf (6) eingeschalten ist, sowie
c) eine Leitung (15), welche einen Ausgangsanschluss (16) des druckempfindlichen Bauteils (4) mit dem Sauganschluss (14) des Venturirohrs (11) verbindet,
**dadurch gekennzeichnet, dass** der über das druckempfindliche Bauteil (4) geschlossene Kreislauf frei von Pumpen ist.

2. Vorrichtung nach Anspruch 1, **dadurch gekennzeichnet, dass** der externe Leitungskreislauf (6) nicht über das druckempfindliche Bauteil (4) geschlossen ist, sondern unmittelbar geschlossen ist, also quasi einen Bypass zu dem druckempfindlichen Bauteil (4) darstellt.

3. Vorrichtung nach Anspruch 1 oder 2, **dadurch gekennzeichnet, dass** der Leitungskreislauf zwischen dem Behälter (2) und dem druckempfindlichen Bauteil (4) nicht über die Zirkulationspumpe (7) geschlossen ist, sondern einen Bypass zu der Zirkulationspumpe (7) darstellt.

4. Vorrichtung nach einem der Ansprüche 1 bis 3, **dadurch gekennzeichnet, dass** die Hauptleitung (12,13) des Venturirohrs (11) stromabwärts der Zirkulationspumpe (7) in den externen Leitungskreislauf (6) eingeschalten ist, insbesondere in die Druckleitung (9,10) der Zirkulationspumpe (7).

5. Vorrichtung nach einem der vorhergehenden Ansprüche, **dadurch gekennzeichnet, dass** das druckempfindliche Bauteil (4) an seinem Eingangsanschluss (17) aus dem Behälter (2) gespeist wird.

6. Vorrichtung nach einem der vorhergehenden Ansprüche, **dadurch gekennzeichnet, dass** über das Venturirohr (11) eine Rückleitung von dem druckempfindlichen Bauteil (4) zu dem Behälter (2) geschalten ist.

7. Vorrichtung nach einem der vorhergehenden Ansprüche, **dadurch gekennzeichnet, dass** die Strömung innerhalb des über das druckempfindliche Bauteil (4) geschlossenen Kreislaufs nur über ein Druckgefälle aufrechterhalten wird, welches auf die Saugleistung des Venturirohrs (11) zurückzuführen ist.

8. Vorrichtung nach einem der vorhergehenden Ansprüche, **dadurch gekennzeichnet, dass** in der Saugleitung (15) zwischen dem Ausgangsanschluss (16) des druckempfindlichen Bauteils (4) und dem Sauganschluss (14) des Venturirohrs (11) ein Rückschlagventil (19) vorgesehen ist, welches einen Rückstrom zu dem Ausgangsanschluss (16) des druckempfindlichen Bauteils (4) verhindert.

9. Vorrichtung nach einem der vorhergehenden Ansprüche, **dadurch gekennzeichnet, dass** in der Saugleitung (15) zwischen dem Ausgangsanschluss (16) des druckempfindlichen Bauteils (4) und dem Sauganschluss (14) des Venturirohrs (11) eine Reduziereinrichtung vorgesehen ist, um die Strömungsmenge von dem Ausgangsanschluss (16) des druckempfindlichen Bauteils (4) zu begrenzen.

10. Vorrichtung nach Anspruch 9, **dadurch gekennzeichnet, dass** die Reduziereinrichtung als einstellbares Reduzierventil (18) ausgebildet ist.

11. Vorrichtung nach einem der vorhergehenden Ansprüche, **dadurch gekennzeichnet, dass** die Ein- und/oder Auslassleitung(en) (3,8,10) an dem Vorratsbehälter (2) im Bereich von dessen Gehäuseboden mündet (-en).

12. Vorrichtung nach einem der vorhergehenden Ansprüche, **dadurch gekennzeichnet, dass** in dem Vorratsbehälter (2) kein Rührer angeordnet ist, sondern dass der Vorratsbehälter (2) im Inneren frei von beweglichen Elementen ist.

13. Vorrichtung nach einem der vorhergehenden Ansprüche, **dadurch gekennzeichnet, dass** die Zirkulationspumpe (7) eine kontinuierlich fördernde Pumpe ist, beispielsweise eine Membranpumpe oder Propellerpumpe.

14. Vorrichtung nach einem der vorhergehenden Ansprüche, **dadurch gekennzeichnet, dass** der Behälter (2) ein Tintenvorratsbehälter ist.

15. Vorrichtung nach einem der vorhergehenden Ansprüche, **dadurch gekennzeichnet, dass** das druckempfindliche Bauteil (4) ein Tintendruckkopf ist.

## Claims

1. An apparatus for circulating a liquid mixture of substances (5) that is stocked in a container (2), for example a solution, emulsion or suspension, comprising
a) a circulation pump (7), which allows the liquid mixture of substances (5) to circulate in the container (2) through an external conduit circuit (6), so that a separation is prevented within the container (2), even if a mechanical stirring device is not arranged in said container,
b) a Venturi tube (11), the main conduit of which (12, 13) is connected into the external conduit circuit (6), as well as
c) a line (15) which connects an output connection (16) of the pressure-sensitive component (4) to the suction connection (14) of the Venturi tube (11),
**characterized in that** the circuit closed via the pressure-sensitive component (4) is free of pumps.

2. The apparatus according to claim 1, **characterized in that** the external conduit circuit (6) is not closed via the pressure-sensitive component (4), rather is closed directly, i.e., constitutes virtually a bypass to the pressure-sensitive component (4).

3. The apparatus according to claim 1 or 2, **characterized in that** the conduit circuit between the container (2) and the pressure-sensitive component (4) is not closed via the circulation pump (7), but constitutes a bypass to the circulation pump (7).

4. The apparatus according to one of claims 1 to 3, **characterized in that** the main conduit (12, 13) of the Venturi tube (11) is connected downstream of the circulation pump (7) into the external conduit circuit (6), in particular into the pressure conduit (9, 10) of the circulation pump (7).

5. The apparatus according to one of the preceding claims, **characterized in that** the pressure-sensitive component (4) is supplied at the input connection (17) thereof from the container (2).

6. The apparatus according to one of the preceding claims, **characterized in that** a return line from the pressure-sensitive component (4) to the container (2) is switched via the Venturi tube (11).

7. The apparatus according to one of the preceding claims, **characterized in that** the flow within the circuit closed via the pressure-sensitive component (4) is maintained only via a pressure gradient, which can be attributed to the suction power of the Venturi tube (11).

8. The apparatus according to one of the preceding claims, **characterized in that** a non-return valve (19) is provided in the suction line (15) between the output connection (16) of the pressure-sensitive component (4) and the suction connection (14) of the Venturi tube (11), which non-return valve prevents a reverse flow to the output connection (16) of the pressure-sensitive component (4).

9. The apparatus according to one of the preceding claims, **characterized in that** a reducing device is provided in the suction line (15) between the output connection (16) of the pressure-sensitive component (4) and the suction connection (14) of the Venturi tube (11), in order to limit the flow quantity from the output connection (16) of the pressure-sensitive component (4).

10. The apparatus according to claim 9, **characterized in that** the reducing device is embodied as an adjustable reducing valve (18).

11. The apparatus according to one of the preceding claims, **characterized in that** the inlet and/or outlet line(s) (3, 8, 10) discharge(s) at the storage container (2) in the region of the housing base thereof.

12. The apparatus according to one of the preceding claims, **characterized in that** a stirrer is not arranged in the storage container (2), rather that the storage container (2) is free of movable elements in the interior.

13. The apparatus according to one of the preceding claims, **characterized in that** the circulation pump (7) is a continuously conveying pump, for example a membrane pump or propeller pump.

14. The apparatus according to one of the preceding claims, **characterized in that** the container (2) is an ink storage container.

15. The apparatus according to one of the preceding claims, **characterized in that** the pressure-sensitive component (4) is an ink print head.

## Revendications

1. Dispositif de circulation d'un mélange de substances liquides (5) stockées dans un réservoir (2), par exemple d'une solution, émulsion ou suspension, comprenant
a) une pompe de circulation (7), qui fait circuler le mélange de substances liquides (5) dans le réservoir (2) à travers un circuit de conduites externe (6), de manière à empêcher une séparation du mélange à l'intérieur du réservoir (2), même lorsqu'aucun dispositif d'agitation mécanique n'est disposé dans celui-ci,
b) un tube de Venturi (11), dont la conduite principale (12, 13) est raccordée au circuit de conduites externe (6), ainsi qu'
c) une conduite (15), qui relie un raccord de sortie (16) du composant sensible à la pression (4) au raccord d'aspiration (14) du tube de Venturi,
**caractérisé en ce que** le circuit fermé par le composant sensible à la pression (4) est exempt de pompes.

2. Dispositif selon la revendication 1, **caractérisé en ce que** le circuit de conduites externe (6) n'est pas fermé par le composant sensible à la pression (4), mais qu'il est directement fermé, constituant ainsi en quelque sorte une dérivation par rapport au composant sensible à la pression (4).

3. Dispositif selon la revendication 1 ou 2, **caractérisé en ce que** le circuit de conduites entre le réservoir (2) et le composant sensible à la pression (4) n'est pas fermé par la pompe de circulation (7), mais constitue une dérivation par rapport à la pompe de circulation (7).

4. Dispositif selon l'une des revendications 1 à 3, **caractérisé en ce que** la conduite principale (12, 13) du tube de Venturi (11) est raccordée en aval de la pompe de circulation (7) dans le circuit de conduites externe (6), en particulier dans la conduite de refoulement (9, 10) de la pompe de circulation (7).

5. Dispositif selon l'une des revendications précédentes, **caractérisé en ce que** le composant sensible à la pression (4) est alimenté à partir du réservoir (2) au niveau de son raccord d'entrée (17).

6. Dispositif selon l'une des revendications précédentes, **caractérisé en ce qu'**une conduite de retour du composant sensible à la pression (4) au réservoir (2) est raccordée par l'intermédiaire du tube de Venturi (11).

7. Dispositif selon l'une des revendications précédentes, **caractérisé en ce que** le flux à l'intérieur du circuit fermé par le composant sensible à la pression (4) est maintenu uniquement par une différence de pression, laquelle est due à la puissance d'aspiration du tube de Venturi (11).

8. Dispositif selon l'une des revendications précédentes, **caractérisé en ce qu'**un clapet anti-retour (19) est prévu dans la conduite d'aspiration (15) entre le raccord de sortie (16) du composant sensible à la pression (4) et le raccord d'aspiration (14) du tube de Venturi (11), ledit clapet anti-retour empêchant un reflux vers le raccord de sortie (16) du composant sensible à la pression (4).

9. Dispositif selon l'une des revendications précédentes, **caractérisé en ce qu'**un dispositif de réduction est prévu dans la conduite d'aspiration (15) entre le raccord de sortie (16) du composant sensible à la pression (4) et le raccord d'aspiration (14) du tube de Venturi (11) afin de limiter le débit provenant du raccord de sortie (16) du composant sensible à la pression (4).

10. Dispositif selon la revendication 9, **caractérisé en ce que** le dispositif de réduction est conçu comme soupape de réduction de pression (18) réglable.

11. Dispositif selon l'une des revendications précédentes, **caractérisé en ce que** la/les conduite(s) d'entrée et/ou de sortie (3, 8, 10) débouche(nt) au niveau du réservoir (2) de stockage dans la zone de son fond de boîtier.

12. Dispositif selon l'une des revendications précédentes, **caractérisé en ce qu'**aucun agitateur n'est disposé dans le réservoir (2) de stockage, mais que l'intérieur du réservoir (2) de stockage est exempt d'éléments mobiles.

13. Dispositif selon l'une des revendications précédentes, **caractérisé en ce que** la pompe de circulation (7) est une pompe à débit continu, par exemple une pompe à membrane ou une pompe à hélice.

14. Dispositif selon l'une des revendications précédentes, **caractérisé en ce que** le réservoir (2) est un réservoir de stockage d'encre.

15. Dispositif selon l'une des revendications précédentes, **caractérisé en ce que** le composant sensible à la pression (4) est une tête d'impression à encre.
